# EUROPÄISCHE PATENTSCHRIFT

(11) **EP 1 334 250 B1**
(45) Veröffentlichungstag und Bekanntmachung des Hinweises auf die Patenterteilung: **14.07.2004**
(21) Anmeldenummer: 01996659.7
(22) Anmeldetag: 16.11.2001
(51) Int. Cl.: E04D 13/04

(54) **VORRICHTUNG ZUR ENTWÄSSERUNG VON FLACHDÄCHERN, BALKONEN, TERRASSEN ODER ANDERER FLACHBAUTEN**
DEVICE FOR DRAINING FLAT ROOFS, BALCONIES, TERRACES OR OTHER FLAT BUILDINGS
DISPOSITIF POUR EVACUER L'EAU DES TOITS PLATS, DES BALCONS, DES TERRASSES OU D'AUTRES CONSTRUCTIONS PLATES

(30) Priorität: 17.11.2000 DE 10057197
(43) Veröffentlichungstag der Anmeldung: 13.08.2003
(73) Patentinhaber: SITA BAUELEMENTE GMBH, D-33442 Herzebrock-Clarholz (DE)
(72) Erfinder: DRESMANN, Markus, 33442 Herzebrock-Clarholz (DE)
(74) Vertreter: Strauss, H.-J., Dr.
(86) Internationale Anmeldenummer: PCT/EP2001/013286
(87) Internationale Veröffentlichungsnummer: WO 2002/040804

(56) Entgegenhaltungen:
- DE-A- 19 819 116
- DE-U- 29 821 255
- GB-A- 2 321 067
- US-A- 1 858 268
- US-A- 4 460 462
- US-A- 5 378 356
- US-A- 5 408 706

## Beschreibung

Die Erfindung betrifft eine Vorrichtung zur Entwässerung von Flachdächern. Balkonen, Terrassen oder anderen Flachbauten, die aus einem Einlaufkörper mit einem Kragenrand besteht, der im eingesetzten Zustand des Einlaufkörpers auf der Dachfläche aufliegt, und wobei in den Einlauf ein Losflansch einsteckbar ist, der ebenfalls einen Kragenrand aufweist, und wobei zwischen dem Kragenrand von Einlaufkörper und Losflansch eine Anschlussfolie eingelassen ist, die zur dichtenden, herstellenden Verbindung einer Deckschicht zwischen diesen verspannbar ist.

Derartige Vorrichtungen werden dazu benutzt, gezielt und sicher das auf der Fläche eines Flachdaches, einer Terrasse bzw. eines Balkones anfallende Wasser in ein Abflussrohr einzuleiten. Von Wichtigkeit ist dabei, dass der Randbereich der Öffnung in dem Baukörper derart abgedichtet ist, dass das Wasser nicht an den Wänden herunterläuft, sondern gezielt in das Abflussrohr eingeleitet wird. Derartige Vorrichtungen bezeichnet man auch als Gully, wobei der Gully aus einem Einlaufkörper besteht, der meist trichterförmig ausgebildet ist und aus einem Losflansch, der in den Einlaufkörper einsteckbar ist. Um einen sicheren und dichtenden Anschluss, beispielsweise auf einer Bitumenbahn, herstellen zu können, wird der Losflansch auf den Einlaufkörper gesteckt und kann auf diesem verspannt werden. Hierzu weist sowohl der Einlaufkörper als auch der Losflansch einen Kragenrand auf, der im gesteckten Zustand einen Spalt aufweist, in dem dann die Anschlussfolie oder die Bitumenbahn eingefügt werden kann.

DE-A-19819116 offenbart eine derartige Entwässerungsvorrichtung.

Bei der Dachentwässerung unterscheidet man zwischen zwei Entwässerungsprinzipien, wobei das Freispiegelsystem viele Fallleitungen zur Entwässerung vorhält, wohingegen das Druckentwässerungssystem nur über eine geringe Anzahl von Fallleitungen entwässert. Die Leistungsfähigkeit des Druckwassersystems wird häufig dadurch beeinträchtigt, dass bei der Entwässerung Luft mit angesaugt wird, was sich unwillkürlich durch einen Wasserwirbel und einen Luftzapfen, der sich im Einlaufkörper bildet, einstellt. Die Strömung des Wassers im Rohr wird dadurch beeinträchtigt, so dass die Ablaufleistung der Druckentwässerungsanlage gemindert ist. Zudem bietet das Druckentwässerungssystem keine Gewährleistung dafür, dass beispielsweise bei auftretendem Jahrhundertwasser die anfallenden Wassermengen mit einem Druckwassersystem abgeführt werden können. Hierzu ist es dann erforderlich, dass ein Freispiegelsystem vorgehalten werden muss um ein sicheres Entwässern der Dachflächen zu gewährleisten. Entsprechendes gilt auch für eine einfache Entwässerung mit einem Fallrohr.

Hier setzt die Aufgabe der Erfindung an, bei der ein Entwässerungssystem derart weitergebildet werden soll, das insbesondere auch die Möglichkeit bietet, Jahrhundertwassermengen zu verarbeiten.

Diese Aufgabe wird durch die Merkmale des Anspruchs 1 gelöst. Der Einlaufkörper weist eine Kammer auf, in der zwei Ablaufrohre münden, wobei das eine Ablaufrohr und das andere Ablaufrohr mit Druck- oder Freispiegelentwässerungssystemen zusammenwirken. Auf Grund der Kombination von zwei Entwässerungssystemen bzw. der Kombination von zwei Ablaufrohren in einem Einlaufkörper wird erreicht, dass das bewährte Druckentwässerungssystem einerseits mit einem Freispiegelentwässerungssystem andererseits kombiniert in einem Einlaufkörper angeordnet werden kann. Somit kann in Folge des Einbaus eines Einlaufkörpers die Normalmenge von anfallendem Regenwasser von der Dachfläche abgezogen werden, wobei insbesondere, wenn ein Jahrhundertregen auftreten sollte, durch dieselbe Entwässerungsvorrichtung auch eine wesentlich größere Wassermenge abgeführt werden kann, die dann entsprechend durch das größere Ablaufrohr abläuft. Durch diese Kombination der Entwässerungssysteme ergibt sich für den einzelnen installierten Gully eine höhere Sicherheit hinsichtlich des abzuführenden Wassers, wobei ein derartig ausgelegter Gully dort einzusetzen ist, wo die gefährdeten Wassermengen auf dem Dach auftreten können.

Hierzu weist die Einlaufkammer im wesentlichen einen flach ausgebildeten Boden auf, in dem einerseits der Einlaufstutzen des Ablaufrohres direkt in dem Boden des Einlaufkörpers mündet, wobei der Einlaufstutzen des anderen Ablaufrohres durch den flach ausgebildeten Boden des Einlaufkörpers hindurchragt und dessen Einlaufstutzen somit oberhalb der Einlaufkammer mündet. Somit wird gewährleistet, dass einerseits das Entwässerungssystem in der Kammer störungsfrei arbeitet, indem die Einlaufkammer sich zunächst mit Wasser füllt, so dass das in dem Boden der Einlaufkammer mündende Ablaufrohr gefüllt wird. Steigt die Menge des anfallenden Regens, so steigt der Wasserspiegel in der Einlaufkammer an, bis er etwa den Horizont des Einlaufstutzen des anderen Ablaufrohres erreicht. In Folge des größeren Durchmessers des Ablaufrohres zur Freispiegelentwässerung kann die entsprechend überschüssig anfallende Regenmenge dann durch das Ablaufrohr der Freispiegelentwässerung abgeführt werden.

In Weiterbildung der Erfindung ist an dem Losflansch mittels Distanzelementen eine scheibenförmige Abdeckung mit einer Öffnung vorgesehen, durch die der Einlaufstutzen der Freispiegelentwässerung ragt. Dies ermöglicht eine radiale Anströmung in die Kammer des Einlaufkörpers.

Zur Vermeidung von Wirbeln in dem Einlaufstutzen des Ablaufrohres zur Druckentwässerung ist unterhalb der Abdeckung eine weitere Abdeckung für den Einlaufstutzen angeordnet, soweit er mit einem Druckentwässerungssystem zusammenwirkt. Die Abdeckung bewirkt, dass sich im Bereich der Einlaufkammer auch eine radiale Anströmung für den Einlaufstutzen der Druckentwässerung einstellt.

Nach einer vorteilhaften Weiterbildung der Erfindung umfasst die Abdeckung für die Druckentwässerung ebenfalls eine Scheibe, die unter einer Distanz zum Einlaufstutzen angeordnet ist. In Weiterbildung der Erfindung ist auf der Abdeckung ein Kiesfangkorb verrastbar.

Ein Ausführungsbeispiel der Erfindung wird an Hand der nachstehenden Figuren 1 bis 4 näher erläutert, dabei zeigen:
Figur 01: Eine geschnittene Seitenansicht einer Entwässerungsvorrichtung mit Kiesfangkorb gemäß der Erfindung;
Figur 02: Eine weitere Seitenansicht des Einlaufkörpers gemäß der Figur 01;
Figur 03: Eine Draufsicht auf die Kammer des Einlaufkörpers;
Figur 04: Eine weitere Draufsicht einer scheibenförmigen Abdeckung mit Öffnung.

Die Figur 01 zeigt in der Seitenansicht eine Vorrichtung 1 zur Entwässerung von Flachdächern. Balkonen, Terrassen oder anderen Flachbauten. Die Vorrichtung 1 besteht dabei aus einem Einlaufkörper 2, an dem ein Kragenrand 3 angeformt ist, der im eingesetzten Zustand auf einer nicht näher dargestellten Dachfläche aufliegt und wobei in den Einlauf 2 ein Losflansch 4 einsteckbar ist, der ebenfalls einen Kragenrand 5 aufweist. Zwischen dem Kragenrand 3 von Einlaufkörper 2 und Losflansch 4 kann eine nicht näher dargestellte Anschlussfolie eingelassen werden, die zur dichtenden herstellenden Verbindung einer Dachschicht zwischen diesen verspannbar ist. Wie aus der Seitenansicht der Figur 01 aber auch der Figur 02 zu erkennen ist, weist der Einlaufkörper 2 eine Kammer 6 auf, in der zwei Ablaufrohre 7 und 8 münden, wobei das eine Ablaufrohr 7 mit einem Druckentwässerungssystem und das andere Ablaufrohr 8 mit einem Freispiegelentwässerungssystem zusammenwirkt.

Wie aus der Figur 01 und 02 zu erkennen ist, weist die Einlaufkammer 6 im wesentlichen einen flach ausgebildeten Boden 9 auf. Dabei mündet das Ablaufrohr 7 mit seinem Einlaufstutzen 10 zur Druckentwässerung direkt in den Boden 9 der Einlaufkammer 6. Das Ablaufrohr 8, welches für die Freispiegelentwässerung bestimmt ist, ragt durch den Boden 9 hindurch, wobei sein Einlaufstutzen 11 oberhalb der Einlaufkammer 6 endet. Wie insbesondere aus den Figuren 01 und 02 zu erkennen ist, ist an dem Losflansch 4 mittels Distanzelementen 12 eine scheibenförmige Abdeckung 13 mit einer Öffnung 14 vorgesehen, durch die der Einlaufstutzen 11 der Freispiegelentwässerung ragt. Die Abdeckung 13 in isolierter Darstellung wird nochmals in der Figur 04 in Draufsicht gezeigt, wobei einmal die Öffnungen zu erkennen sind, die mit den Distanzelementen 12 zusammenwirken und entsprechend exzentrisch gelagert die Öffnung 14 zu erkennen ist, durch die der Einlaufstutzen 11 der Freispiegelentwässerung ragt.

Dabei ist, wie in der Figur 01 weiter zu erkennen ist, unterhalb der Abdeckung 13 eine weitere Abdeckung 15 vorgesehen, die für den Einlaufstutzen 10 des Druckentwässerungssystems bestimmt ist. Die Abdeckung 15 kommt dabei unter einer Distanz oberhalb des Einlaufstutzen 10 zu liegen, so dass sich bei Befüllung der Einlaufkammer 6 eine radiale Anströmung für den Einlaufstutzen 10 einstellt, um insbesondere die Wasserwirbelbildung im Ablaufrohr 7 zu unterbinden. Dabei umfasst die Abdeckung 15 für die Druckentwässerung ebenfalls eine Scheibe, die unter einer Distanz zum Einlaufstutzen 10 angeordnet ist. Auf der Abdeckung 13 kann dabei in bekannter Weise ein Kiesfangkorb 16 verrastend angeordnet sein.

Bei der erfindungsgemäßen Vorrichtung 1 zur Entwässerung wird zunächst das anfallende Regenwasser radial in die Kammer 6 des Einlaufkörpers 2 einströmen wobei das Druckentwässerungssystem über den Einlaufstutzen 10 erfolgt. Steigt der Wasserspiegel weiter an, so dass die Einlaufkammer 6 gefüllt ist und die Wassermenge ein Volumen überschreitet, bei der das Druckentwässerungssystem nicht mehr die hinreichende Schluckmenge aufweist, so tritt der Wasserspiegel dann über die scheibenförmige Abdeckung 13 hinweg, bis er den Einlaufstutzen 11 des Ablaufrohres 8 zur Freispiegelentwässerung erreicht.

## Patentansprüche

1. Vorrichtung (1) zur Entwässerung von Flachdächern, Balkonen, Terrassen oder anderen Flachbauten, die aus einem Einlaufkörper (2) mit einem Kragenrand (3) besteht, der im eingesetzten Zustand des Einlaufkörpers (2) auf der Dachfläche aufliegt, und wobei in den Einlauf (2) ein Losflansch (4) einsteckbar ist, der ebenfalls einen Kragenrand (5) aufweist, und wobei zwischen dem Kragenrand (3) von Einlaufkörper (2) und Losflansch (4) eine Anschlussfolie eingelassen ist, die zur dichtenden, herstellenden Verbindung einer Deckschicht zwischen diesen verspannbar ist, **dadurch gekennzeichnet, dass** der Einlaufkörper (2) eine Kammer (6) aufweist, in der zwei Ablaufrohre (7) und (8) münden, wobei das eine Ablaufrohr (7) und das andere Ablaufrohr (8) mit Druck- oder Freispiegelentwässerungssystemen zusammenwirken, und die Kammer (6) im wesentlichen einen flach ausgebildeten Boden (9) aufweist, wobei der Einlaufstutzen (10) des einen Ablaufrohres (7) direkt in dem Boden (9) der Kammer (6) liegt, und wobei der Einlaufstutzen (11) des anderen Ablaufrohres (8) oberhalb der Kammer (6) angeordnet ist.

2. Vorrichtung nach Anspruch 1, **dadurch gekennzeichnet, dass** an dem Losflansch (4) mittels Distanzelementen (12) eine scheibenförmige Abdeckung (13) mit einer Öffnung (14) vorgesehen ist, durch die der Einlaufstutzen (11) der Freispiegelentwässerung ragt.

3. Vorrichtung nach Anspruch 2, **dadurch gekennzeichnet, dass** unterhalb der Abdeckung (13) eine weitere Abdeckung (15) für den Einlaufstutzen (10) ist, soweit er mit einem Druckentwässerungssystem zusammenwirkt,

4. Vorrichtung nach Anspruch 3. **dadurch gekennzeichnet, dass** die Abdeckung (15) für die Druckentwässerung ebenfalls eine Scheibe umfasst, die unter einer Distanz zum Einlaufstutzen (10) angeordnet ist.

5. Vorrichtung nach einem oder mehreren der vorhergehenden Ansprüche 1 bis 4, **dadurch gekennzeichnet, dass** auf der Abdeckung (13) ein Kiesfangkorb (16) verrastbar ist.

## Revendications

1. Dispositif (1) pour évacuer l'eau de toits plats, de balcons, de terrasses et d'autres structures planes, qui se compose d'un corps d'entrée (2) possédant un bord à collet (3) qui, lorsque le corps d'entrée est à l'état installé, s'applique sur la surface du toit, et dans lequel dans le corps d'entrée (2) peut être enfichée une bride lâche (4), qui possède également un bord à collet (5), et dans lequel entre la bride à collet (3) du corps d'entrée (2) et la bride libre (4) est insérée une feuille de raccordement qui peut être serrée entre ces brides pour former la liaison étanche qui s'établit d'une couche de revêtement, **caractérisé en ce que** le corps d'entrée (2) comporte une chambre (6), dans laquelle débouchent deux tubes d'évacuation (7) et (8), dans lequel le premier tube d'évacuation (7) et l'autre tube d'évacuation (8) coopèrent avec des systèmes d'évacuation d'eau sous pression ou à surface libre, et la chambre (6) possède essentiellement un fond plat (9), et dans lequel la tubulure d'entrée (10) du premier tube d'évacuation (7) est située directement dans le fond (9) de la chambre (6), et dans lequel la tubulure d'entrée (11) de l'autre tube d'évacuation (8) est disposée au-dessus de la chambre (6).

2. Dispositif selon la revendication 1, **caractérisé en ce que** sur la bride lâche (4) est prévu, en étant séparé au moyen d'entretoises (12), un revêtement en forme de disque (13) pourvu d'une ouverture (14), par laquelle pénètre la tubulure d'entrée (11) du dispositif d'évacuation d'eau à surface libre.

3. Dispositif selon la revendication 2, **caractérisé en ce qu'**au-dessous du revêtement (13) est disposé un autre revêtement (15) pour la tubulure d'entrée (10), dans la mesure où elle coopère avec un système d'évacuation d'eau sous pression.

4. Dispositif selon la revendication 3, **caractérisé en ce que** le revêtement (15) comprend également, pour l'évacuation d'eau sous pression, un disque qui est situé à distance de la tubulure d'entrée (10).

5. Dispositif selon une ou plusieurs des revendications précédentes 1 à 4, **caractérisé en ce qu'**un panier (16) de collecte des graviers peut être fixé par encliquetage sur le revêtement (13).

## Claims

1. Device (1) for draining flat roofs, balconies, terraces or other flat buildings comprising an inlet (2) having a collar edge (3) which, when the inlet (2) is inserted, rests on the surface of the roof and wherein a movable flange (4) can be inserted into the inlet (2), said movable flange (4) also having a collar edge (5) and wherein a connecting film is inserted between the collar edge (3) of the inlet (2) and movable flange (4). which can be braced to connect in a sealing manner a top layer between these, ***characterised in that*** the inlet (2) has a chamber (6) in which two drain pipes (7) and (8) open out, with one drain pipe (7) and the other drain pipe (8) interacting with pressurised or open drainage systems, and the chamber (6) substantially having a flat bottom (9), with the inlet connection (10) of one drain pipe (7) lying directly in the bottom (9) of the chamber (6) and with the inlet connection (11) of the other drain pipe (8) being arranged above the chamber (6).

2. Device as claimed in Claim 1, ***characterised in that*** a disc-shaped cover (13) having an opening (14) is provided on the movable flange (4) by means of spacer elements (12), through which opening (14) the inlet connection (11) of the open drainage projects.

3. Device as claimed in Claim 2, ***characterised in that*** below the cover (13) there is a further cover (15) for the inlet connection (10), insofar as it interacts with a pressurised drainage system.

4. Device as claimed in Claim 3, ***characterised in that*** the cover (15) for the pressurised drainage also comprises a disc which is arranged at a distance from the inlet connection (10).

5. Device as claimed in one or more of the preceding Claims 1 to 4, ***characterised in that*** a gravel collecting container (16) can be engaged on the cover (13).
